# FASCICULE DE BREVET EUROPEEN

(11) **EP 0 130 908 B1**
(45) Date de publication et mention de la délivrance du brevet: **09.09.1987**
(21) Numéro de dépôt: 84401360.7
(22) Date de dépôt: 26.06.1984
(51) Int. Cl.: F25B 29/00, F25B 17/00

(54) **Procédé de transfert de calories mettant en oeuvre une réaction triphasique mono-variante**
Wärmeübertragungsverfahren mittels einer monovarianten Dreiphasen-Reaktion
Heat transfer process with a three-phase monovariant reaction

(30) Priorité: 01.07.1983 FR 8310955
(43) Date de publication de la demande: 09.01.1985
(73) Titulaire: SOCIETE NATIONALE ELF AQUITAINE, 92400 Courbevoie (FR)
(72) Inventeur: Payre, Didier, F-66000 Perpignan (FR); Crozat, Georges, F-66000 Perpignan (FR); Spinner, Bernard, F-66000 Perpignan (FR)
(74) Mandataire: Boillot, Marc

## Description

La présente invention concerne un procédé thermochimique permettant de réaliser des transferts de calories entre une première source de calories et une deuxième source de calories.

Le procédé est mis en œuvre selon un cycle intermittent de stockage de chaleur et de déstockage.

On a déjà proposé plusieurs types de procédés thermochimiques ayant soit un fonctionnement continu, soit un fonctionnement intermittent et qui peuvent fonctionner pour fournir des calories- chauffage ou en prélever-refroidissement.

Pour obtenir de bons échanges de chaleur entre le milieu réactionnel et la source de calories, on a essayé de réaliser des systèmes pour lesquels le milieu réactionnel comporte une phase liquide, c'est ce qui est. par exemple, réalisé dans les systèmes à absorption gaz liquide. Malheureusement, ces systèmes présentent l'inconvénient d'être divariants, c'est-à-dire que les échanges de chaleur ne se font pas à température constante, ce qui soulève de nombreux problèmes lorsque l'on veut prévoir une gestion efficace de l'énergie. Un tel système est par exemple décrit dans le brevet US-A-4.332.139 relatif à une méthode de stockage et de déstockage de l'énergie thermique.

On peut aussi se reporter à la publication faite par Jaeger F. A. et Hall C. A. « Ammoniated salt heat pump, thermal storage system », International Seminar on Thermo-chemical energy storage, Stockholm, 1980, p.339. Ces auteurs ont étudié l'ammoniacation de NH₄CI, NH₄SCN et ne se sont intéressés qu'aux domaines de composition présentant une phase liquide unique pour lesquels la variance est deux.

L'invention prévoit, au contraire, un procédé qui met en oeuvre un système monovariant, c'est-à-dire un système pour lequel la relation entre le logarithme de la pression et I/T est unique et quasi linéaire.

Des essais dans ce sens ont été effectués par R. W. Mar qui, dans son article « Chemical heat pump reactions above the solidus. A feasibility study »_{‾} Rapport S. A. N. D. 79-8036, indique que des systèmes basés sur la réaction de CaCI₂ et de l'eau, au-dessus de la courbe de solidus ne peuvent pas être utilisés pour réaliser des pompes à chaleur thermochimiques, car ils présentent des vitesses de réactions très faibles. Au contraire, les demandeurs se sont aperçus qu'il était possible d'utiliser dans des pompes à chaleur thermochimiques, un procédé mettant en oeuvre un système triphasique monovariant pour lequel l'absorption du gaz par une solution saturée correspond à un seul équilibre, c'est-à-dire que l'on a une seule réaction, alors que Mar a considéré que l'échange thermique se faisait au cours de deux réactions distinctes concernant chacune un composé solide différent.

Pour cela, l'invention prévoit un procédé thermochimique permettant de transférer des calories d'une première source de chaleur vers une deuxième source de chaleur par utilisation d'un milieu réactionnel. Ce procédé est caractérisé en ce que l'échange de calories entre une des deux sources et ledit milieu réactionnel a lieu lors d'une réaction entre un gaz et une phase liquide constituée par une solution saturée en solide alors que l'échange de calories entre la deuxième source et le milieu réactionnel se fait lors d'une réaction de changement de phase gaz-liquide dudit gaz ou d'absorption du gaz sur un solide, les deux réactions se faisant en milieu fermé et étant monovariantes.

Le gaz peut être constitué par de la vapeur d'eau ou de l'ammoniac, ou encore choisi parmi le méthanol, l'éthanol, le butanol, la méthylamine, la diméthylamine, la triméthylamine, l'éthylamine, la diéthylamine, les fluoroalcanes, les fluoroalcanes chlorés, le difluorométhylsilane, le chlorodifluorosilane, le disiloxane, le propane, le butane, l'acétone et l'acétaldéhyde, les fluoroalcanes étant eux-mêmes choisis parmi CC1₃F, CCl₂F₂, CHCI₂F, CHCIF₂, C1₃C₂F₃, C1₂C₂F₄, C₂HCIF₄, C₂H₂CIF₃, CH₂CIF et C₂H₂F₄.

De préférence, la pompe à chaleur comporte une solution saturée, dans le gaz liquéfié, d'un solide choisi parmi CaCI₂, KOH, LiCI, LiBr, ZnCl₂, ZnBr₂ et le gaz, dans ces cas-là, est H₂0.

Les avantages et les caractéristiques du procédé, selon l'invention, apparaîtront plus clairement à la lecture de la description suivante faite d'une manière non limitative en référence aux dessins dans lequels :
la figure 1 représente une pompe permettant la mise en ceuvre du procédé selon l'invention pendant la phase de stockage,
la figure 2 représente la même pompe pendant la phase de déstockage,
la figure 3 est un diagramme de Clapeyron,
la figure 4 est une installation de chauffage pour la mise en oeuvre du procédé selon l'invention.

On a représenté sur la figure 1, d'une manière schématique, une pompe à chaleur pendant la phase de stockage de l'énergie, sur la figure 2 la même pompe pendant la phase de déstockage et sur la figure 3 le diagramme de Clapeyron correspondant.

La pompe à chaleur comporte un réacteur (1) et un réacteur (2), reliés entre eux par la conduite (3). Chaque réacteur est muni d'un échangeur de chaleur (4) à (5) permettant l'échange de calories entre le milieu réactionnel et les sources extérieures de calories.

Le réacteur (1) contient le liquide en équilibre avec sa phase vapeur, le réacteur (2) contient la solution saturée de solide.

Dans cet exemple, les réactifs et les réactions mises en jeu sont les suivantes :
- réacteur 1. Le liquide est de l'eau, de sorte que l'on a la réaction
- réacteur 2. Le solide est du chlorure de lithium monohydraté. Il est en solution dans l'eau.

Lors de la phase de déstockage, le gaz provenant du réacteur (1) se condense au niveau de la solution saturée et libère sa chaleur latente de condensation ΔH tout en diluant la solution. La chaleur différentielle de dilution de la solution saturée est ΔH_{D}, c'est une réaction exothermique. Parallèlement, du solide en excès se dissout pour maintenir la concentration à la saturation, avec une chaleur ΔH_{S} de dissolution du sel dans la solution saturée.

Lors de phase de stockage, le gaz s'évapore à partir de la solution contenue dans le réacteur (2) pour aller dans le réacteur (1) qui joue alors le rôle de condenseur. La solution se concentre et le solide doit cristalliser. Les enthalpies mises en jeu sont les mêmes que précédemment, en signe opposé.

En principe, on néglige les enthalpies ΔH_{D} et ΔH_{S} qui sont d'un ordre de grandeur très inférieur à ΔH₁ et généralement de signe opposé.

Si on se reporte à la figure 3, qui est un diagramme de Clapeyron des réactions mises en jeu dans lequel la courbe (7) correspond à l'équilibre liquide-vapeur et la courbe (8) correspond à l'équilibre solide + gaz - solution saturée, on voit que si on fournit une quantité de calories H₁ à une température Th, on récupère H₂ à une température Tu qui est inférieure à Th.

De même, pendant la phase de déstockage, si on fournit OH_{Z} à la température Tb, on va récupérer ΔH₁ à la température T'u, qui est supérieure à Tb.

Dans un but de simplification, on considérera que Tu et Tu sont identiques.

On comprend donc que pendant les deux étapes du cycle, stockage et déstockage, de la chaleur est délivrée à la température Tu qui correspond à la température utile pour le chauffage.

L'intérêt de ce système réside dans le fait qu'il est monovariant dans les deux réactions et que, alors, la température Tu est constante. De plus, les échanges de calories sont facilités par la présence d'une phase liquide dans chaque réacteur.

On représente sur la figure 4 une installation de chauffage permettant la mise en oeuvre du procédé selon l'invention, et dans laquelle la période de chauffage correspond uniquement à la phase de déstockage. Il est bien entendu que, comme il a été mentionné plus haut, l'installation pourrait aussi être utilisée en chauffage pendant la période de stockage.

La partie A de la figure 4 représente la phase de stockage alors que la partie B représente la phase de déstockage.

La pompe à chaleur est symbolisée par ses deux réacteurs (1) et (2) et par la conduite de gaz (3).

Pendant la phase de stockage, le réacteur (1) est relié à une source chaude constituée, dans l'installation représentée, par un capteur solaire (12). Les calories cédées dans le réacteur (2) lors de la condensation du gaz sont rejetées dans l'atmosphère, mais elles pourraient aussi bien être utilisées pour le chauffage ou encore être stockées.

Pendant la phase de déstockage, le réacteur (2) est alimenté en calories par une source froide, symbolisée par la flèche (11). Les calories sont récupérées dans le réacteur (1) et utilisées pour le chauffage.

Dans cet exemple de réalisation, les résultats énergétiques suivants ont été obtenus.

Le système triphasique utilisé était la solution saturée de chlorure de lithium, la vapeur d'eau et le chlorure de lithium monohydraté. Pour ce système, le domaine d'existence de l'hydrate sous forme solide avec la solution saturée est compris entre 19 et 95 °C. La capacité de stockage massique, mesurée entre une opération de stockage à 90 °C et une opération de déstockage à 45 °C, était de 146 Wh/kg. Enfin, on a obtenu, pendant le déstockage, une remontée de température d'environ 41 °C (AT).

Le tableau ci-après donne les résultats obtenus avec d'autres sels.

On a d'autre part réalisé une pompe à chaleur chimique qui met en jeu une réaction du gaz avec une solution saturée et une réaction d'absorption dudit gaz par un solide.

Pour cela, on a pris le même dispositif que précédemment. Dans le premier réacteur, on a placé la solution liquide saturée de solide LiCI, H₂0.

Dans l'autre réacteur, on a placé le solide constitué par du chlorure de lithium anhydre qui est susceptible d'absorber de t'eau vapeur pour donner LiCI H₂0 qui est solide.

La règle des phases montre que le système est monovariant.

On a représenté sur la figure 3 la courbe d'absorption LiCI/LiCI H₂0, référencée par le repère (9). Cette courbe se situe à droite de la courbe correspondant à la solution saturée. L'ensemble fonctionne comme dans l'exemple précédent, avec une phase de stockage et une phase de déstockage et donne des résultats identiques.

En variante, on peut prévoir un compresseur sur la tubulure (3) de façon à améliorer la cinétique de réaction ou encore de placer un dispositif d'agitation à l'intérieur du réacteur (1).

## Revendications

1. Procédé de transfert de calories entre une première source de chaleur et une deuxième source de chaleur par utilisation d'un milieu réactionnel, caractérisé en ce que l'échange de calories entre une des sources et ledit milieu réactionnel est une réaction entre un gaz et une phase liquide constituée par une solution saturée en solide alors que l'échange de calories entre la deuxième source et le milieu réactionnel se fait lors d'une réaction de changement de phase gaz-liquide dudit gaz ou d'absorption du gaz sur un solide, les deux réactions se faisant en milieu fermé et étant manovariantes.

2. Procédé selon la revendication 1, caractérisé en ce que le gaz est la vapeur d'eau.

3. Procédé selon la revendication 1, caractérisé en ce que le gaz est de l'ammoniac.

4. Procédé selon la revendication 1, caractérisé en ce que le gaz est choisi parmi le méthanol, l'éthanol, le butanol, la méthylamine, diméthylamine, la triméthylamine, l'éthylamine, la diéthylamine, les fluoroalcanes, les fluoroalcanes chlorés, le difluorométhylsilane, le chlorodifluorosilane, le disiloxane, le propane, le butane, l'acétone et l'acétaldéhyde.

5. Procédé selon la revendication 4, caractérisé en ce que les fluoroalcanes chlorés sont choisis parmi CCl₃F, CCl₂F₂, CHCl₂F; CHCIF₂, C1₃C₂F₃, C1₂C₂F₄, C₂HCIF₄, C₂H₂CIF₃, CH₂CIF et C₂H₂F₄.

6. Procédé selon la revendication 1, caractérisé en ce que la phase liquide est constituée par une solution saturée,, dans le gaz liquéfié, d'un solide choisi parmi CaCl₂, KOH, LiCi, LiBr, ZnCl₂, ZnBr₂.

7. Procédé selon la revendication 1, caractérisé en ce que le gaz liquéfié est de l'eau.

## Claims

1. Process for transferring calories between an initial heat source and a second heat source using a reactive atmosphere, characterised in that the exchange of calories between one of the sources and this reactive atmosphere consists of a reaction between a gas and a liquid phase consisting of a solid saturated solution, whilst the exchange of calories between the second source and the reactive atmosphere takes place during a reaction of a gas-liquid change of phase of this gas or the absorption of the gas on a solid, both reactions occurring in a closed atmosphere and being univariant.

2. Process according to claim 1, characterised in that the gas consists of water vapour.

3. Process according to claim 1, characterised in that the gas consists of ammonia.

4. Process according to claim 1, characterised in that the gas is chosen from among methanol, ethanol, butanol, methylamine, dimethylamine, trimethylamine, ethylamine, diethylamine, the fluoroalkanes, the chlorinated fluoroalkanes, difluoro methyl silane, chlorodifluoro silane, disiloxane, propane, butane, acetone and acetaldehyde.

5. Process according to claim 4, characterised in that the chlorinated fluoroalkanes are chosen from among CCl₃F, CCl₂F₂, CHCl₂F, CHCIF₂, C1₃C₂F₃, C1₂C₂F₄, C₂HCIF₄, C₂H₂CIF₃, CH₂CIF and C₂H₂F₄.

6. Process according to claim 1, characterised in that the liquid phase consists of a saturated solution, in the liquified gas, of a solid chosen from among CaC1₂, KOH, LiCI, LiBr, ZnCl₂, ZnBr₂.

7. Process according to claim 1, characterised in that the liquified gas consists of water.

## Patentansprüche

1. Verfahren zum Wärmeübergang zwischen einer ersten Wärmequelle und einer zweiten Wärmequelle durch Verwendung eines Reaktionsmediums, dadurch gekennzeichnet, daß der Wärmeübergang zwischen einer der Wärmequellen und dem Reaktionsmedium eine Reaktion zwischen einem Gas und einer Flüssigphase ist, die aus einer mit Feststoff gesättigten Lösung besteht, und der Wärmeübergang zwischen der zweiten Wärmequelle und dem Reaktionsmedium bei einer Gas-Flüssigumwandlung des Gases oder einer Absorption des Gases an einem Feststoff stattfindet, wobei beide Reaktionen in geschlossenem Medium stattfinden und monovariant sind.

2. Verfahren nach Anspruch 1, gekennzeichnet durch Verwendung von Wasserdampf als Gas.

3. Verfahren nach Anspruch 1, gekennzeichnet durch Verwendung von Ammoniak als Gas.

4. Verfahren nach Anspruch 1, dadurch gekennzeichnet, daß das Gas unter Methanol, Ethanol, Butanol, Methylamin, Dimethylamin, Trimethylamin, Ethylamin, Diethylamin, Fluoralkanen, chlorierten Fluoralkanen, Difluormethylsilan, Chlordifluorsilan, Disiloxan, Propan, Butan, Aceton und Acetaldehyd gewählt wird.

5. Verfahren nach Anspruch 4, dadurch gekennzeichnet, daß die chlorierten Fluoralkane unter CCl₃F, CCl₂F₂, CHCl₂F, CHClF₂, Cl₃C₂F₃, Cl₂C_{z}F₄, C₂HClF₄, C₂H₂ClF₃, CH₂ClF und C₂H₂F₄ gewählt werden.

6. Verfahren nach Anspruch 1, gekennzeichnet durch Verwendung einer gesättigten Lösung eines Feststoffs, gewählt unter CaCl₂,. KOH, LiCI, LiBr, ZnCl₂ und ZnBr₂, in dem verflüssigten Gas als Flüssigphase.

7. Verfahren nach Anspruch 1, gekennzeichnet durch Verwendung von Wasser als verflüssigtes Gas.
